# EUROPÄISCHE PATENTSCHRIFT

(11) **EP 2 287 864 B1**
(45) Veröffentlichungstag und Bekanntmachung des Hinweises auf die Patenterteilung: **04.04.2012**
(21) Anmeldenummer: 09010635.2
(22) Anmeldetag: 19.08.2009
(51) Int. Cl.: H01F 27/04, H01F 27/36

(54) **Ausleitungsrohr**
Tubular leadthrough
Traversée tubulaire

(43) Veröffentlichungstag der Anmeldung: 23.02.2011
(73) Patentinhaber: ABB Technology AG, 8050 Zürich (CH)
(72) Erfinder: Brendel, Hartmut, 06128 Halle (DE)
(74) Vertreter: Partner, Lothar

(56) Entgegenhaltungen:
- CH-A5- 659 907
- CH-A5- 695 968

## Beschreibung

Die Erfindung betrifft ein Ausleitungsrohr für Hochspannungstransformatoren, mit einem Schirmrohr aus einem elektrisch leitfähigen Material, welches sich hohlzylindrisch um einen zumindest abschnittsweise gekrümmten Pfad in dessen axialer Richtung erstreckt und mit einer hohlzylindrischen ausgeformten elektrischen Isolationsschicht, welche in einem ersten radialen Abstand um das Schirmrohr längs dessen axialer Erstreckung angeordnet ist,

Es ist allgemein bekannt, dass Hochspannungstransformatoren für Energieversorgungsnetze in einer Spannungsebene größer oder gleich 110kV aus Isolationsgründen und zur besseren Ableitung von im Betrieb entstehender Abwärme zumeist in einem mit Öl gefüllten Transformatorkessel angeordnet sind. Die externen elektrischen Anschlüsse sind in diesem Fall in Form von entsprechenden Ausleitungen an dem Transformatorkessel angeordnet.

Für eine elektrische Verbindung von den Wicklungsenden der im Transformatorkessel befindlichen Transformatorwicklungen des Hochspannungstransformators zu den Ausleitungen ist es daher notwendig, jeweilige elektrische Verbindungsleiter durch den mit Öl gefüllten Transformatorkessel zu führen. Hierbei bestehen die Schwierigkeiten, dass einerseits der Verbindungsleiterdurchmesser relativ gering ist, beispielsweise einige cm, und andererseits aus Platzgründen eine Leiterführung in geringer Nähe zu angrenzenden Bauteilen mit hohem elektrischem Potentialunterschied, beispielsweise Kernpreßteilen oder einer weiteren Wicklung, notwendig ist. Somit besteht ein hohes Risiko für unerwünschte Durchschläge oder zumindest Teilentladungen, wenn bereichsweise eine entsprechende elektrische Feldstärke überschritten ist.

Hierbei ist es entsprechend dem Stand der Technik üblich, den jeweiligen Verbindungsleiter längs seiner Erstreckung mit einem Ausleitungsrohr zu umgeben, welches die maximal auftretende elektrische Feldstärke begrenzt. Ein Ausleitungsrohr weist zunächst ein inneres Schirmrohr aus leitfähigem Material auf, in dessen Innerem der Verbindungsleiter angeordnet ist. Das Schirmrohr wird beim Betrieb des Transformators auf dasselbe elektrische Potential wie der in diesem verlaufende Leiter gesetzt, so dass keine Potentialdifferenz zwischen Verbindungsleiter und Schirmrohr besteht und ein Durchschlag beziehungsweise eine Teilentladung innerhalb des Schirmrohres nicht auftreten kann.

Das Schirmrohr seinerseits ist entweder von einer dicken einlagigen Isolationsschicht isoliert, oder ist von mehreren hohlzylindrisch um dieses angeordneten und radial benachbarten Barrieren aus einem Isolationsmaterial umgeben, wobei zwischen den Barrieren jeweils ein Raum für die Durchflutung mit Transformatoröl vorgesehen ist. Die letztgenannte Variante mit Isolationsbarrieren weist deutliche elektrische Vorteile gegenüber einer einlagigen Isolationsschicht auf.

Die Fertigung derartiger Barrieren mit abschnittsweise gekrümmten Schirmrohren erweist sich als aber arbeitsaufwändig, zumal Ausleitungsrohre aufgrund der sehr geringen Stückzahlfertigung von baugleichen Leistungstransformatoren eher als Einzelanfertigung anzusehen sind. Aufgrund einer verbesserten Platzausnutzung innerhalb des Transformatorkessels sind zumeist sogar mehrere Krümmungsstellen vorgesehen.

Entsprechend dem Stand der Technik wird entweder ein modulares Bauteilsystem für die Barrieren von Ausleitungsrohren verwendet, wobei in diesem Fall aber nicht mehr als eine Krümmungsstelle von beispielsweise 90° möglich ist. Alternativ ist es auch möglich, speziell angefertigte Halbschalenteile für die Barrieren anzufertigen, womit zwar mehrere Krümmungen realisierbar sind, was aber einen erheblichen Herstellungsaufwand auch für entsprechende Formen für eine Fertigung der Halbschalenteile bedeutet. Aufgrund der zuvor genannten seltenen Fertigung von baugleichen Transformatoren bedeutet jedoch gerade das Herstellen einer individuellen Form einen unerwünscht hohen Aufwand. An den Überlappungsstellen zwischen aneinandergrenzenden Modulen bzw. Halbschalen ergibt sich zudem eine elektrische Schwachstelle der Barriere.

In der Patentschrift CH 695968 A5, die den Oberbegriff des Anspruchs 1 offenbart, ist eine Kopfelektrode für eine Ausleitung von ölisolierten Leistungstransformatoren offenbart, welche einen elektrisch leitenden Hohlkörper mit einer barrierenähnlichen Außenisolation aufweist, wobei die Außenisolation aus mehreren vorgefertigten, auf den Hohlkörper aufgeschobenen und sich gegenseitig überlappenden Teilen hergestellt ist.

Ausgehend von diesem Stand der Technik ist es Aufgabe der Erfindung, ein verbessertes Ausleitungsrohr für Hochspannungstransformatoren bereitzustellen, welches besonders einfach individuell zu fertigen ist. Es ist auch Aufgabe der Erfindung, ein entsprechendes Herstellungsverfahren anzugeben.

Diese Aufgabe wird gelöst durch ein Ausleitungsrohr gemäß Anspruch 1.

Die Grundidee der Erfindung beruht darin, die Barrieren beziehungsweise Isolationsschichten aus einem bandähnlichen Isolationsmaterial - bevorzugter Weise unter Hinzufügung eines Klebstoffes - direkt um das Schirmrohr zu wickeln, welches beispielsweise einen Durchmesser von 60mm bis 150mm aufweist. Dies ermöglicht eine einfache individuelle Fertigung von beliebigen Formen der Barrieren und vermeidet zudem das Problem von Überlappungsstellen zwischen aneinandergrenzenden Bauteilen einer Isolationsschicht. Ein Wickelvorgang von einer beispielsweise 3mm dicken Isolationsschicht aus mehreren Lagen eines Isolationsbandes ist - selbst wenn er manuell durchgeführt wird - im Endergebnis sehr schnell, weil jegliche vorbereitenden Arbeiten wie die Herstellung einer Form und ein nachfolgendes Herstellen eines Formteils vorteilhaft entfallen. Zudem ist aber gerade ein Wickelvorgang um eine Rohrform auch entsprechend einfach zu automatisieren.

Um einen von Öl durchflutbaren Hohlraum zwischen dem Schirmrohr und der ihn umgebenden Isolationsschicht bzw. auch einen Hohlraum zwischen zwei benachbarten Isolationsschichten zu realisieren, kann der bandförmige Isolationsstoff jedoch nicht direkt auf eine radial innere Oberfläche gewickelt werden. Erfindungsgemäß ist deshalb ein Wickeln des bandförmigen Isolierstoffes um mehrere zylindrisch und vorzugsweise parallel zueinander angeordnete Leisten vorgesehen. Entlang des Zylinderumfangs sollten beispielsweise in Winkelschritten von 15° bis 45° jeweils derartige Leisten vorgesehen sein, so dass sich letztendlich kein kreisrunder sondern ein polygonaler Querschnitt der gewickelten Isolationsschicht ergibt. Es hat sich nämlich gezeigt, dass die elektrische Funktionsfähigkeit einer Barriere mit polygonalem Querschnitt (>= 8-fach Polygon) einem kreisrunden Querschnitt einer Barriere gleichkommt. Die Leisten selbst sind aus einem elektrisch isolierenden Material auszuführen.

Im Biegebereich des Schirmrohrs müssen die Leisten dessen Krümmung folgen, da sie erfindungsgemäß längs ihrer Erstreckung jeweils den gleichen radialen Abstand zum Schirmrohr aufweisen. Von daher ist es vorgesehen, die Leisten zumindest in den Krümmungsbereichen flexibel auszugestalten, also eine Biegbarkeit in alle Richtungen zu ermöglichen. Wenn eine Leiste beispielsweise über einem Schirmrohr angeordnet ist, welches nach unten gekrümmt ist, so muss die Leiste längs ihrer axialen Erstreckung in vertikaler Richtung biegbar sein. Bei einer nach links oder rechts verlaufenden Krümmung muss eine Biegbarkeit in horizontaler Richtung gegeben sein.

Zur Vereinfachung der erfindungsgemäßen Anordnung von Leisten ist es daher vorteilhaft, wenn auch nicht zwingend erforderlich, zumindest für ein und dieselbe Leistenschicht denselben Leistentyp zu verwenden, welcher im jeweiligen Biegebereich eine entsprechend hohe Flexibilität aufweist.

Ebenfalls sinnvoll, wenn auch nicht zwingend erforderlich, ist es, eine Flexibilität der Leisten lediglich in den Krümmungsbereichen vorzusehen und in den restlichen, gerade verlaufenden Bereichen eine Starrheit der Leisten vorzugeben. Somit wird die Stabilität der gewickelten Isolationsschicht in den axial gerade verlaufenden bereichen erhöht.

Auf dieses Weise ist die Herstellung einer ein Schirmrohr hohlzylindrisch umschließenden Isolationsschicht, bzw. einer Barriere, mit einem radial darunterliegenden Hohlraum für die Durchflutung mit Öl in einfacher Weise auch für sehr komplexe Schirmrohrgeometrien mit einer Vielzahl von Krümmungsbereichen gegeben, wobei die eingangs genannten Nachteile vermieden sind.

In einer bevorzugten Ausgestaltung des Ausleitungsrohres sind mehrere radial zueinander beabstandete Isolationsschichten vorgesehen. Somit sind mehrere Isolationsbarrieren mit darunter liegendem Hohlraum für die Durchflutung mit Öl realisiert, wodurch die Abstände zu Bauteilen mit anderen elektrischen Potentialen reduzierbar sind.

In einer besonders bevorzugten Variante des erfindungsgemäßen Ausleitungsrohrs sind die zumindest abschnittsweise flexiblen Leisten als gewinkeltes Profil ausgeführt und zumindest im Krümmungsbereich mit mehreren Schlitzen quer zu deren jeweiliger axialen Erstreckung versehen. Ein gewinkeltes Profil beispielsweise mit wenigstens zwei in einem Winkel von 90° zueinander angeordneten und miteinander verbundenen Flachleisten weist bei geringem Materialverbrauch einerseits eine hohe Stabilität in allen möglichen Biegerichtungen auf, was sich insbesondere für die geraden Abschnitte als vorteilhaft erweist. Andererseits ist durch ein abschnittsweises Einschlitzen derartiger Flachleisten in einfacher Weise eine Flexibilität der Leiste erreichbar, so dass letztendlich mehrere wirbelähnliche Leistenabschnitte ausgeprägt sind, welche über einen nicht eingeschlitzten Kernbereich der Leiste flexibel miteinander verbunden sind.

Entsprechend einer besonders bevorzugten Ausführungsform des erfindungsgemäßen Ausleitungsrohrs ist das gewinkelte Profil einer flexiblen Leiste als X, T, V und/oder Y -Profil ausgeführt. Wenn eine Leiste direkt auf einer zylindrischen Außenfläche angeordnet ist, beispielsweise direkt auf dem Schirmrohr, so bieten sich hier insbesondere ein X-, ein umgedrehtes Y- oder ein umgedrehtes V- Profil an, welches dann mit einer jeweils aus zwei Flachleisten gebildeten Standfläche einen besonders guten Kontakt gewährleistet, beispielsweise auch bei einer Klebeverbindung.

Entsprechend einer weiteren Ausführungsform ist das Schirmrohr in seinem radial äußeren Bereich von einer Grundisolationsschicht von beispielsweise einigen mm Dicke umhüllt. Das betreffende Isolationsmaterial ist - abweichend von den zuvor genannten Isolationsschichten - vorzugsweise als Nassstoff aufzutragen, welcher nach seiner Aushärtung eine entsprechend hohe mechanische Festigkeit und einen guten Kontakt zum Schirmrohr aufweist.

In einer weiteren bevorzugten Variante der Erfindung ist die radial innerste Isolationsschicht von dem Schirmrohr oder von dessen Grundisolationsschicht unmittelbar durch die Leisten beabstandet. Bei einem Aufbau des Ausleitungsrohres mit mehreren Barrieren und mehreren radial darunter angeordneten Hohlräumen für die Durchflutung von Öl hat es sich nämlich als zweckmäßig erwiesen, die radiale Dicke der Hohlräume mit zunehmendem radialen Abstand zum Schirmrohr zu erhöhen, also beispielsweise 10mm Dicke für den radial innersten Hohlraum, 25mm für einen zweiten und gegebenenfalls 40mm für einen dritten, sofern dieser erforderlich ist. Eine Dicke von ca. 10mm ist durch eine entsprechende Dicke der jeweiligen Leisten besonders einfach vorgebbar, während Dicken von 15mm und höher bereits Leisten mit unangemessen hohem Querschnitt erfordern würden, obwohl dies selbstverständlich auch möglich ist.

In einer besonders bevorzugten Ausgestaltung des erfindungsgemäßen Ausleitungsrohrs sind die in einem radialen Abstand um das Schirmrohr angeordnete Leisten wenigstens einer Isolationsschicht längs ihrer axialen Erstreckung mit mehreren jeweils axial zueinander beanstandeten, quer zum gekrümmten Pfad angeordneten und eine innere Öffnung aufweisenden Stützringen jeweils an deren radial äußerem Umfang verbunden.

Diese Stützringe ermöglichen in vorteilhafter Weise eine erhöhte Dicke des jeweiligen Hohlraums - beispielsweise 40mm - bei einem geringeren Leistenquerschnitt - beispielsweise 15mm. Auch die Verwendung ein und desselben Leistentypes ist dann bei mehreren radial beabstandeten Isolationsschichten beziehungsweise Barrieren möglich. Vorzugsweise sind diese Stützringe bei der Herstellung über das Schirmrohr beziehungsweise über eine bereits angeordnete Isolationsschicht zu schieben und in axialer Richtung äquidistant zu verteilen, beispielsweise alle 15cm bis 40cm, wobei im Krümmungsbereich ein reduzierter Abstand benachbarter Stützringe sinnvoll ist. In diesem Bereich sind die jeweiligen Leisten erfindungsgemäß nämlich flexibel ausgeführt und sollten auch entsprechend mehr abgestützt sein.

Gemäß einer Ausprägung der Erfindung umschließt wenigstens ein Stützring eine radial innere Isolationsschicht mit seiner inneren Öffnung in einer mechanischen Wirkverbindung. Dies ist aus Stabilitätsgründen sinnvoll.

Besonders einfach ist eine derartige Wirkverbindung realisierbar, wenn die innere Öffnung eines Stützringes polygonal ausgeprägt ist, und zwar mit derselben Anzahl an Ecken wie die Anzahl an Leisten beträgt, durch welche die radial darunter liegende Isolationsschicht abgestützt ist. Wenn sich nämlich der äußere Querschnitt der Isolationsschicht und der innere Querschnitt der Öffnung des Stützringes ähnlich sind, sich jedoch im Durchmesser beispielsweise um einigem Prozent unterscheiden, so ist ein Stützring besonders einfach über die Isolationsschicht zu schieben. Durch eine anschließende Drehbewegung des Stützringes um die axiale Achse ist dieser dann besonderes einfach in einer Klemmverbindung mit der Isolationsschicht verbindbar. Bei der Verwendung von Stützringen in mehreren Isolationsschichten ist es aus Stabilitätsgründen zumeist sinnvoll, diese ineinander verschachtelt anzuordnen.

Um einen axial durchgehend polygonalen Außenquerschnitt einer Isolationsschicht zu gewährleisten ist auch der äußere Umfang eines Stützringes vorzugsweise polygonal auszugestalten.

In einer weiteren Ausführungsform weist der Querschnitt wenigstens eines Stützringes neben der inneren Öffnung weitere Aussparungen auf. Diese sind insbesondere dazu vorgesehen, um eine Durchflutung der durch die Stützringe gebildeten axial aneinander grenzenden Hohlraumsegmente mit Öl zu ermöglichen.

Das Material eines Stützringes ist in jedem Fall elektrisch isolierend zu wählen. Als besonders geeignet herausgestellt hat sich unter anderem Pressspan. Dieser ist sowohl leicht zu bearbeiten, weist eine hohe mechanische Stabilität auf und ist geeignet, dauerhaft in Öl eingetaucht zu sein. In ebenso vorteilhafter Weise sind auch die flexiblen Leisten aus Pressspan herstellbar, wobei selbstverständlich auch andere Materialien geeignet sein können.

Der bandförmige Isolierstoff besteht in einer Variante der Erfindung überwiegend aus einem material auf Zellulosebasis, welches sich nämlich besonders gut wickeln lässt. Eine aufwändigere Verwendung eines aushärtenden Nassstoffmaterials wie bei der Grundisolationsschicht ist nicht notwendig. In einer weiteren erfindungsgemäßen Ausgestaltung der Erfindung ist der bandförmige Isolierstoff wenigstens einseitig mit einer Klebstoffschicht überzogen. So ist in vorteilhafter Weise ein Verrutschen des gewickelten Isolationsbandes verhindert.

Bei der Verwendung von erfindungsgemäßen Ausleitungsrohren in einem Öltransformator führen die erfindungsgemäßen Vorteile zu einem beschleunigten und vereinfachten Herstellungsverfahren und gegebenenfalls auch zu einer geringeren Baugröße aufgrund der verbesserten elektrischen Eigenschaften.

Die erfindungsgemäße Aufgabe wird auch gelöst durch ein Verfahren zum Herstellen eines abschnittsweise gekrümmten Ausleitungsrohres für Hochspannungstransformatoren entsprechend den Ansprüchen 1 bis 13, umfassend wenigstens folgende Schritte:
- Anordnung von zumindest abschnittsweise flexiblen Leisten auf einer Kreisbahn um ein zumindest abschnittsweise gekrümmtes isoliertes Schirmrohr jeweils längs dessen axialer Erstreckung in einem radialen Abstand zu diesem
- bedarfsweises Biegen der Leisten entsprechend der Krümmung des Schirmrohres
- Fixierung der Leisten, beispielsweise durch eine Klebeverbindung
- Umwickeln der Leistenanordnung mit einem bandförmigen Isolationsmaterial, so dass eine das Schirmrohr umschließende und zu diesem beabstandete erste Isolationsschicht gebildet ist
- Überschieben von mehreren Stützringen über die so gebildete hohlzylindrische Isolationsschicht
- axiale Beabstandung und Fixierung der Stützringe, beispielsweise durch eine Klemmverbindung
- Anordnung von abschnittsweise flexiblen Leisten auf einer Kreisbahn um die Außenradien der Stützringe jeweils längs der axialen Erstreckung des abschnittsweise gekrümmten Schirmrohres
- bedarfsweises Biegen der Leisten entsprechend der Biegung des Schirmrohres
- Fixierung der Leisten, beispielsweise durch eine Klemmverbindung
- Umwickeln der Leistenanordnung mit einem bandförmigen Isolationsmaterial, so dass eine die erste Isolationsschicht umschließende und zu dieser beabstandete zweite Isolationsschicht gebildet ist

Die erfindungsgemäßen Vorteile entsprechen denen, welche bereits zuvor beschrieben wurden.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
Fig. 1 ein erstes Ausleitungsrohr in einer vereinfachten Darstellung,
Fig. 2 ein zweites Ausleitungsrohr in vereinfachter Darstellung,
Fig. 3 ein drittes Ausleitungsrohr in vereinfachter Darstellung,
Fig. 4 eine neunte flexible Leiste,
Fig. 5 eine zehnte flexible Leiste,
Fig. 6 eine elfte flexible Leiste und
Fig. 7 einen dritten Stützring

Fig. 1 zeigt ein erstes Ausleitungsrohr in einer vereinfachten Schnittdarstellung 10. Um ein erstes Schirmrohr 12, welches beispielsweise aus Aluminium gefertigt ist und einen Außendurchmesser von 120mm aufweist, ist eine gewickelte erste Isolationsschicht 16 mit einem polygonalen Querschnitt angeordnet. Sowohl das erste Schirmrohr 12 als auch die erste Isolationsschicht 16 sind hohlzylindrisch um einen gekrümmten Pfad 14 angeordnet, welcher in dieser Darstellung als aus der dargestellten Ebene heraustretend anzusehen ist.

In einem radialen Abstand 22 zur Oberfläche des Schirmrohres 12 sind längs einer um den Pfad 14 gedachten Kreisbahn 24 mehrere erste flexible Leisten 18 mit einem T-förmigen Querschnitt angeordnet. Der Querbalken des T- Profils ist besonders geeignet, um von einem bandförmigen Isolationsstoff umwickelt zu werden. Dort ist nämlich eine Scharfkantigkeit vermieden, durch welche das gewickelte Band beschädigen könnte. Die konkrete Befestigung der Leisten 18 und die Anordnung weiterer Komponenten in dem Raum zwischen Schirmrohr 12 und Kreisbahn 24 seien in dieser Darstellung dahingestellt und werden noch im Weiteren beschrieben. Die Leisten 18 sind in dieser Querschnittsdarstellung äquidistant sternförmig um den Pfad 14 angeordnet, so dass sich ein näherungsweise kreisförmiger polygonaler Querschnitt ergibt, der die von den Leisten getragenen gewickelten Isolationsschicht 16 ergibt. Die Isolationsschicht 16 weist beispielsweise eine Dicke von einigen mm auf, welche durch eine mehrlagige und axial versetzte Umwicklung mit dem bandförmigen Isolationsstoff resultiert. Die Querschnittssegmente zwischen der Kreisbahn 24 und dem Innenumfang der Isolationsschicht 16 stellen jeweilige einen Hohlräume dar, welche bei einem späteren Einbau des Ausleitungsrohres in einem Transformator von Öl durchflutet sind.

Fig. 2 zeigt ein zweites Ausleitungsrohr in einer vereinfachten Draufsicht 30, teilweise auch in einer Schnittansicht. Um einen teilweise geraden und teilweise im Bereich 46 gekrümmten Pfad 34, welcher im Wesentlichen den Verlauf eines von dem zweiten Ausleitungsrohr umgebenen, nicht gezeigten Verbindungsleiters beschreibt, ist hohlzylindrisch ein zweites Schirmrohr 32 angeordnet, welches insbesondere auch der Krümmung des Pfades 34 folgt. Dieses ist leitfähig und im eingebauten Zustand im Transformator auf dasselbe elektrische Potential gesetzt wie der innen liegende - nicht gezeigte - Leiter. Somit ist die elektrische Feldstärke um den auf Spannungspotential gelegten Leiter reduziert.

Eine dritte flexible Leiste 38 ist im oberen Bereich des Schirmrohres und längs des gekrümmten Pfades mit der Oberfläche des Schirmrohres 32 verbunden, beispielsweise durch eine Klebeverbindung. Innerhalb eines gekrümmten Bereiches 46 ist die dritte Leiste 38 mit Schlitzen versehen, welche eine Flexibilität in diesem Bereich gewährleisten. Somit ist es möglich, dass sie der Rechtsbiegung des Schirmrohres 32 folgt. Eine zweite 36 und vierte 40 Leiste sind an den beiden Seitenflächen des Schirmrohres 32 angedeutet, welche in dem gekrümmten Bereich ebenfalls eingeschlitzt sind und der jeweiligen Biegerichtung folgen.

Es sind weitere flexible Leisten um den Außenumfang des Schirmrohres 32 angeordnet anzunehmen, diese sind in dieser Darstellung aus zeichnerischen Gründen jedoch nicht dargestellt. Alle diese Leisten zusammen bilden eine innere Leistenanordnung, auf welcher eine innere Isolationsschicht 49 aus bandförmigem Isolationsmaterial gewickelt ist. Aus zeichnerischen Gründen erstreckt sich diese Isolationsschicht 49 in der Darstellung nur über einen Teil der axialen Länge des Schirmrohres 32 und ist auch abweichend in einer Schnittdarstellung gezeigt. Sie ist jedoch als längs der gesamten axialen Länge und komplett um den Umfang des Schirmrohres 32 gewickelt anzunehmen.

Um diese innere Isolationsschicht 49 angeordnet sind in axial überwiegend äquidistantem Abstand mehrere Stützringe 50, deren innerer Öffnungsumfang mit dem äußeren Umfang der inneren Isolationsschicht 49 eine mechanische Wirkverbindung eingeht. Eine derartige Wirkverbindung läßt sich vorteilhaft durch eine axiale Drehbewegung eines Stützringes 50 gegenüber der umschlossenen inneren Isolationsschicht 49 erreichen, sofern beide einen aufeinander angepassten polygonalen Querschnitt mit einem dazwischen liegenden Spalt aufweisen.

Analog zur inneren Leistenanordnung sind nunmehr in einem größeren radialen Abstand weitere Leisten, welche mit den Bezugsziffern 42 und 44 angedeutet sind, längs des gekrümmten Pfades 34 angeordnet. Diese sind von den Stützringen 50 getragen und bilden eine äußere Leistenanordnung. Analog zur inneren Isolationsschicht um die innere Leistenanordnung ist um die äußere Leistenanordnung eine zweite Isolationsschicht 48 gewickelt, welche sich abweichend zur Darstellung selbstverständlich ebenfalls längs der gesamten Schirmrohres 32 erstreckt.

Fig. 3 zeigt ein drittes Ausleitungsrohr in vereinfachter Schnittdarstellung. Um ein drittes Schirmrohr 62 ist in diesem Beispiel zunächst eine Grundisolationsschicht 64 aus einem Nassstoff angebracht, welcher bereits ausgehärtet ist. Dieser verhindert einen unmittelbaren Kontakt mit dem leitfähigen Schirmrohr 62. Entlang dessen kreisförmigem Umfang sind äquidistant und parallel zueinander mehrere flexible Leisten 66 mit X-förmigen Querschnitt angeordnet, welche eine radial darüber liegende dritte Isolationsschicht 70 beabstanden. Die X Profile sind in ihrem radial inneren Bereich breiter und aneinander angrenzend ausgeformt, um so einerseits einen guten mechanischen Kontakt mit der Grundisolationsschicht 64 des Schirmrohrs 62 herstellen zu können und andererseits auch, um das mechanische Positionieren der Leisten 50 zu vereinfachen. Im radial äußeren Bereich angrenzend zur dritten Isolationsschicht 70 erweist sich das X-Profil ebenfalls als günstig, weil somit auch eine größere Auflagefläche für die dritte Isolationsschicht 70 gegeben ist. Der so beabstandete Zwischenraum ist für eine Durchflutung mit Transformatoröl vorgesehen.

Ein zweiter polygonaler Stützring 72 aus Pressspan umschließt mit seinem inneren Umfangsquerschnitt die polygonal ausgeformte dritte Isolationsschicht 70. Dessen innerer Umfang ist mit mehreren zweiten Aussparungen 76 versehen, welche zunächst eine Durchströmbarkeit mit Öl gewährleisten. Weiterhin geben diese Aussparungen 76 aber dem Stützring 72 auch seine polygonale Innenstruktur. Diese ist nämlich wichtig, um den Stützring 72 auf die dritte Isolationsschicht 70 zu klemmen, wobei in dieser Darstellung der geklemmte Zustand dargestellt ist. Eine Drehung des Rings um ca. 18° nach links oder rechts würde diese Klemmverbindung lösen und der Ring ist dann besonders einfach über die dritte Isolationsschicht 70 zu bewegen.

Entsprechend sind auch längs des äußeren Umfangs des Stützringes 72 erste Aussparungen 74 vorgesehen, welche ebenfalls eine axiale Durchströmbarkeit des Stützringes mit Transformatoröl gewährleisten. Die Umfangsbereiche, welche nicht ausgespart sind, sind von einem jeweiligen Querbalken einer jeweiligen T-förmigen Leiste 68 bedeckt, welche mit ihrem Längsbalken in einen entsprechenden Schlitz am Außenumfang des Stützringes 72 geklemmt ist. Durch die ersten Aussparungen 74 ist sichergestellt, dass die um die Leisten 68 gewickelte vierte Isolationsschicht 78 nur von den Leisten getragen wird und daher auch längs ihrer gesamten axialen Erstreckung einen polygonalen Querschnitt aufweist.

Fig. 4 zeigt eine neunte flexible Leiste mit T-Profil in einer dreidimensionalen Ansicht 80 und in einer Querschnittsansicht 81. Der flexible, eingeschlitzte Bereich ist längs des Pfeils 82 angedeutet und die Schlitze mit der Bezugsziffer 84. Der Querschnitt einer solchen Leiste beträgt beispielsweise 20mm x 15mm, wobei ein Schlitz beispielsweise 2mm breit ist. In der Querschnittszeichnung 81 sind die eingeschlitzen Bereiche 88 und der Kernbereich 86 dargestellt.

Fig. 5 zeigt eine zehnte flexible Leiste mit V-Profil in einer dreidimensionalen Ansicht 100 und in einer Querschnittsansicht 101. Der flexible, eingeschlitzte Bereich ist längs des Pfeils 102 angedeutet und die Schlitze mit der Bezugsziffer 104. In der Querschnittszeichnung 101 sind die eingeschlitzen Bereiche 106 und der Kernbereich 108 dargestellt. Entsprechend zeigt Fig. 6 eine elfte flexible Leiste mit X-Profil in einer dreidimensionalen Ansicht 120 und in einer Querschnittsansicht 121. Der flexible, eingeschlitzte Bereich ist längs des Pfeils 122 angedeutet und die gegeneinander versetzten Schlitze mit der Bezugsziffer 124.

Fig. 7 zeigt den Stützring 72 aus der Fig. 3 in einer dreidimensionalen Einzeldarstellung 130.

### Bezugszeichenliste

- 10: erstes Ausleitungsrohr in einer vereinfachten Darstellung
- 12: erstes Schirmrohr
- 14: gekrümmter Pfad
- 16: erste Isolationsschicht
- 18: erste flexible Leisten
- 20: erster radialer Abstand
- 22: zweiter radialer Abstand
- 24: Kreisbahn
- 30: zweites Ausleitungsrohr in vereinfachter Darstellung
- 32: zweites Schirmrohr
- 34: gekrümmter Pfad
- 36: zweite flexible Leiste
- 38: dritte flexible Leiste
- 40: vierte flexible Leiste
- 42: fünfte flexible Leiste
- 44: sechste flexible Leiste
- 46: gekrümmter Bereich
- 48: zweite Isolationsschicht
- 49: innere Isolationsschicht
- 50: erste Stützringe
- 60: drittes Ausleitungsrohr in vereinfachter Darstellung
- 62: drittes Schirmrohr
- 64: Grundisolationsschicht
- 66: siebte flexible Leisten
- 68: achte flexible Leisten
- 70: dritte Isolationsschicht
- 72: zweiter Stützring
- 74: erste Aussparung
- 76: zweite Aussparung
- 78: vierte Isolationsschicht
- 80: neunte flexible Leiste
- 81: Querschnittsprofil der neunten flexiblen Leiste
- 82: Krümmungsbereich der neunten flexiblen Leiste
- 84: Schlitze
- 86: Kernquerschnittsbereich der neunten flexiblen Leiste
- 88: Schlitzbereich der neunten flexiblen Leiste
- 100: zehnte flexible Leiste
- 101: Querschnittsprofil der zehnten flexiblen Leiste
- 102: Krümmungsbereich der zehnten flexiblen Leiste
- 104: Schlitze
- 106: Schlitzbereich der zehnten flexiblen Leiste
- 108: Kernquerschnittsbereich der zehnten flexiblen Leiste
- 120: elfte flexible Leiste
- 121: Querschnittsprofil der elften flexiblen Leiste
- 122: Krümmungsbereich der elften flexiblen Leiste
- 124: Schlitze
- 130: dritter Stützring

## Patentansprüche

1. Ausleitungsrohr (10, 30, 60) für Hochspannungstransformatoren, mit einem Schirmrohr (12, 32, 62) aus einem elektrisch leitfähigen Material, welches sich hohlzylindrisch um einen zumindest abschnittsweise gekrümmten Pfad (14, 34) in dessen axialer Richtung erstreckt, mit einer hohlzylindrischen ausgeformten elektrischen Isolationsschicht (16, 48, 49, 70, 78), welche in einem ersten radialen Abstand (20) um das Schirmrohr (12, 32, 62) längs dessen axialer Erstreckung angeordnet ist, wobei Leisten (18, 36, 38, 40, 42, 44, 66, 68, 80, 100, 120) jeweils benachbart zueinander in einem zweiten radialen Abstand um das Schirmrohr (12, 32, 62) angeordnet sind, **dadurch gekennzeichnet,**
**dass** diese jeweils längs des zumindest abschnittsweise gekrümmten Pfades (14, 34) angeordnet und zumindest abschnittsweise flexibel sind und dass die Isolationsschicht (16, 48, 49, 70, 78) aus einem bandförmigen Isolationsmaterial um die Leisten (18, 36, 38, 40, 42, 44, 66, 68, 80, 100, 120) gewickelt ist.

2. Ausleitungsrohr nach Anspruch 1, **dadurch gekennzeichnet, dass** mehrere radial zueinander beabstandete Isolationsschichten (48, 49, 70, 78) vorgesehen sind.

3. Ausleitungsrohr nach einem der Ansprüche 1 oder 2, **dadurch gekennzeichnet, dass** die zumindest abschnittsweise flexiblen Leisten (18, 36, 38, 40, 42, 44, 66, 68, 80, 100, 120) als gewinkeltes Profil ausgeführt und zumindest im Krümmungsbereich (46) mit mehreren Schlitzen (84, 104, 124) quer zu deren jeweiliger axialen Erstreckung versehen sind.

4. Ausleitungsrohr nach Anspruch 3, **dadurch gekennzeichnet, dass** das gewinkelte Profil einer flexiblen Leiste (18, 36, 38, 40, 42, 44, 66, 68, 80, 100, 120) als X (121), T (81), V (101) und/oder Y -Profil ausgeführt ist.

5. Ausleitungsrohr nach einem der vorangegangenen Ansprüche, **dadurch gekennzeichnet, dass** das Schirmrohr (12, 32, 62) in seinem radial äußeren Bereich von einer Grundisolationsschicht (64) umhüllt ist.

6. Ausleitungsrohr nach einem der vorangegangenen Ansprüche, **dadurch gekennzeichnet, dass** die radial innerste Isolationsschicht (70) von dem Schirmrohr (12, 32, 62) oder von dessen Grundisolationsschicht (64) unmittelbar durch die Leisten (66) beabstandet ist.

7. Ausleitungsrohr nach einem der vorangegangenen Ansprüche, **dadurch gekennzeichnet, dass** die in einem radialen Abstand (22) um das Schirmrohr (12, 32, 62) angeordnete Leisten (18, 36, 38, 40, 42, 44, 66, 68, 80, 100, 120) wenigstens einer Isolationsschicht (16, 48, 70, 78) längs ihrer axialen Erstreckung mit mehreren jeweils axial zueinander beanstandeten, quer zum gekrümmten Pfad (14, 34) angeordneten und eine innere Öffnung aufweisenden Stützringen (50, 72, 130) jeweils an deren radial äußerem Umfang verbunden sind.

8. Ausleitungsrohr nach Anspruch 7, **dadurch gekennzeichnet, dass** wenigstens ein Stützring (50, 72, 130) eine radial innere Isolationsschicht (70) mit seiner inneren Öffnung in einer mechanischen Wirkverbindung umschließt.

9. Ausleitungsrohr nach einem der Ansprüche 7 oder 8, **dadurch gekennzeichnet, dass** die innere Öffnung der Stützringes (50, 72, 130) und/oder dessen radial äußerer Umfang polygonal ausgeprägt sind.

10. Ausleitungsrohr nach einem der Ansprüche 7 bis 9, **dadurch gekennzeichnet, dass** der Querschnitt wenigstens eines Stützringes (50, 72, 130) neben der inneren Öffnung weitere Aussparungen (74, 76) aufweist.

11. Ausleitungsrohr nach einem der Ansprüche 7 bis 10, **dadurch gekennzeichnet, dass** der Stützring (50, 72, 130) zumindest überwiegend aus Pressspan besteht.

12. Ausleitungsrohr nach einem der vorangegangenen Ansprüche, **dadurch gekennzeichnet, dass** der bandförmige Isolierstoff überwiegend aus einem Material auf Zellulosebasis besteht.

13. Ausleitungsrohr nach einem der vorangegangenen Ansprüche, **dadurch gekennzeichnet, dass** der bandförmige Isolierstoff wenigstens auf einer Seite mit einer Klebstoffschicht überzogen ist.

14. Öltransformator mit wenigstens einem Ausleitungsrohr nach einem der Ansprüche 1 bis 13.

15. Verfahren zum Herstellen eines abschnittsweise gekrümmten Ausleitungsrohres (10, 30, 60) für Hochspannungstransformatoren entsprechend den Ansprüchen 1 bis 13, umfassend wenigstens folgende Schritte:
• Anordnung von zumindest abschnittsweise (82, 102, 122) flexiblen Leisten (18, 36, 38, 40, 42, 44, 66, 68, 80, 100, 120) auf einer Kreisbahn (24) um ein zumindest abschnittsweise gekrümmtes isoliertes Schirmrohr (12, 32, 62) jeweils längs dessen axialer Erstreckung in einem radialen Abstand (22) zu diesem
• bedarfsweises Biegen der Leisten (18, 36, 38, 40, 42, 44, 66, 68, 80, 100, 120) entsprechend der Krümmung (46) des Schirmrohres (12, 32, 62)
• Fixierung der Leisten (18, 36, 38, 40, 42, 44, 66, 68, 80, 100, 120)
• Umwickeln der Leistenanordnung mit einem bandförmigen Isolationsmaterial, so dass eine das Schirmrohr (12, 32, 62) umschließende und zu diesem beabstandete (20) erste Isolationsschicht (70) gebildet ist
• Überschieben von mehreren Stützringen (50, 72, 130) über die so gebildete hohlzylindrische Isolationsschicht (16, 48, 49, 70, 78)
• axiale Beabstandung und Fixierung der Stützringe (50, 72, 130)
• Anordnung von abschnittsweise flexiblen Leisten (18, 36, 38, 40, 42, 44, 66, 68, 80, 100, 120) auf einer Kreisbahn (24) um die Außenradien der Stützringe (50, 72, 130) jeweils längs der axialen Erstreckung des abschnittsweise gekrümmten Schirmrohres (12, 32, 62)
• bedarfsweises Biegen der Leisten (18, 36, 38, 40, 42, 44, 66, 68, 80, 100, 120) entsprechend der Biegung (46) des Schirmrohres (12, 32, 62)
• Fixierung der Leisten
• Umwickeln der Leistenanordnung mit einem bandförmigen Isolationsmaterial, so dass eine die erste Isolationsschicht umschließende und zu dieser beabstandete zweite Isolationsschicht (78) gebildet ist

## Claims

1. Lead-out tube (10, 30, 60) for high-voltage transformers, with a shielding tube (12, 32, 62) consisting of an electrically conductive material which extends hollow-cylindrically around an at least sectionally curved path (14, 34) in the axial direction thereof, with a hollow-cylindrical, shaped electrical insulting layer (16, 48, 49, 70, 78), which is arranged at a first radial distance (20) around the shielding tube (12, 32, 62) along the axial extent thereof, wherein strips (18, 36, 33, 40, 42, 44, 66, 68, 80, 100, 120) are each arranged adjacent to one another at a second radial distance around the shielding tube (12, 32, 62), **characterized in that** said strips are each arranged along the at least sectionally curved path (14, 34) and are at least sectionally flexible, and **in that** the insulating layer (16, 48, 49, 70, 78) is wound from a tape-like insulting material around the strips (18, 36, 38, 40, 42, 44, 66, 68, 8C, 100, 120).

2. Lead-out tube according to Claim 1, **characterized in that** a plurality of radially spaced-apart insulating layers (48, 49, 70, 78) are provided.

3. Lead-out tube according to either of Claims 1 and 2, **characterized in that** the at least sectionally flexible strips (18, 36, 38, 40, 42, 44, 66, 68, 80, 100, 120) are configured, as an angled profile and are provided, at least in the region of curvature (46), with a plurality of slots (84, 104, 124) transversely with respect to the respective axial extent thereof.

4. Lead-out tube according to Claim 3, **characterized in that** the angled profile of a flexible strip (18, 36, 38, 40, 42, 44, 66, 68, 80, 100, 120) is in the form of an X-shaped (121), T-shaped (81), V-shaped (101) and/or Y-shaped profile.

5. Lead-out tube according to one of the receding claims, **characterized in that** the shielding tube (12, 32, 62) is enveloped in its radially outer region by a basic insulating layer (64).

6. Lead-out tube according to one of the preceding claims, **characterised in that** the radially innermost insulating layer (70) is spaced apart from the shieling tube (12, 32, 62) or from the basic insulating layer (64) thereof directly by the strips (66).

7. Lead-out tube according to one of the preceding claims, **characterized in that** the strips (18, 36, 38, 40, 42, 44, 66, 68, 80, 100, 120), which are arranged at a radical distance (22) around the shielding tube (12, 32, 62), of at least one insulating layer (16, 48, 70, 78) are connected, along their axial extent, to a plurality of supporting rings (50, 72, 130), in each case on the radially outer circumference thereof, said supporting rings each being spaced apart axially from one another, being arranged transversely with respect to the curved path (14, 34) and having an inner opening.

8. Lead-out tube according to Claim 7, **characterized in that** at least one supporting ring (50, 72, 130) surrounds a radially inner insulating layer (70) with its inner opening with a mechanically operative connection.

9. Lead-out tube according to either of Claims 7 and 8, **characterized in that** the inner opening of the supporting ring (50, 72, 130) and/or the radially outer circumference thereof are polygonal.

10. Lead-out tube according to one of Claims 7 to 9, **characterized in that** the cross section of at least one supporting ring (50, 72, 130) has further cutouts (74, 76), in addition to the inner opening.

11. Lead-out tube according to one of Claims 7 to 10, **characterized in that** the supporting ring (50, 72, 130) consists at least predominantly of pressboard.

12. Lead-out tube according to one of the preceding claims, **characterized in that** the tape-like insulting material consists predominantly of a cellulose-based material.

13. Lead-out tube according to one of the preceding claims, **characterized in that** the tape-like insulating material is coated on at least one side with an adhesive layer.

14. Oil-filled transformer witch at least one lead-out tube according to one of Claims 1 to 13.

15. Method for producing a sectionally curved lead-out tube (10, 30, 60) for high-voltage transformers corresponding to Claims 1 to 13, comprising at least the following steps:
• arranging at least sectionally (82, 102, 122) flexible strips (18, 36, 38, 40, 42, 44, 66, 68, 80, 100, 120) on a circular path (24) around an at least sectionally curved insulated shielding tube (12, 32, 62) in each case along the axial extent thereof at a radial distance (22) therefrom
• bending, if necessary, the strips (18, 36, 38, 40, 42, 44, 66, 68, 80, 100, 120) corresponding to the curvature (46) of the shielding tube (12, 32, 62)
• fixing the strips (18, 36, 38, 40, 42, 44, 66, 68, 80, 100, 120)
• winding a tape-like insulating material around the strip arrangement, with the result that a first insulating layer (70) is formed which surrounds the shielding tube (12, 32, 62) and is spaced apart (20) therefrom
• pushing a plurality of supporting rings (50, 72, 130) over the hollow-cylindrical insulating layer (16, 48, 49, 70, 78) formed in this way
• axially spacing-apart and fixing the supporting rings (50, 72, 130)
• arranging sectionally flexible strips (18, 36, 38, 40, 42, 44, 66, 68, 80, 100, 120) on a circular path (24) around the outer radii of the supporting rings (50, 72, 130) in each case along the axial extent of the sectionally curved shielding tube (12, 32, 62)
• bending, if necessary, the strips (18, 36, 38, 40, 42, 44, 66, 68, 80, 100, 120) corresponding to the bend (46) of the shielding tube (12, 32, 62)
• fixing the strips
• winding a tape-like insulating material around the strip arrangement, with the result that a second insulating layer (78) is formed which surrounds the first insulating layer and is spaced apart therefrom.

## Revendications

1. Tube de sortie (10, 30, 60) pour transformateurs à haute tension, comprenant un tube de blindage (12, 32, 62) en un matériau électriquement conducteur et de forme cylindrique creuse qui s'étend autour d'un chemin (14, 34) dont au moins certaines sections sont curvilignes dans la direction axiale de celui-ci, comprenant une couche d'isolation électrique (16, 48, 49, 70, 78) façonnée en forme cylindrique creuse qui est disposée à un premier écart radial (20) autour du tube de blindage (12, 32, 62) le long de sa projection axiale, des baguettes (18, 36, 38, 40, 42, 44, 66, 68, 80, 100, 120) étant respectivement disposées les unes à côté des autres à un deuxième écart radial autour du tube de blindage (12, 32, 62), **caractérisé en ce que** celles-ci sont à chaque fois disposées le long du chemin (14, 34) dont au moins certaines sections sont curvilignes et sont flexibles au moins dans certaines sections et **en ce que** la couche d'isolation (16, 48, 49, 70, 78), compostée d'un matériau isolant en forme de bande, est enroulée autour des baguettes (18, 36, 38, 40, 42, 44, 66, 68, 80, 100, 120).

2. Tube de sortie selon la revendication 1, **caractérisé en ce que** sont prévues plusieurs couches d'isolation (48, 49, 70, 78) espacées les unes des autres dans le sens radial.

3. Tube de sortie selon l'une des revendications 1 ou 2, **caractérisé en ce que** les baguettes (18, 36, 38, 40, 42, 44, 66, 68, 80, 100, 120) flexibles au moins dans certaines sections sont réalisées sous la forme d'un profilé coudé et sont munies au moins dans la zone de à courbure (46) de plusieurs fentes (84, 104, 124) transversales à leur projection axial respective.

4. Tube de sortie selon la revendication 3, **caractérisé en ce que** le profilé coudé d'une baguette (18, 36, 38, 40, 42, 44, 66, 68, 80, 100, 120) flexible est réalisé sous la forme d'un profilé en X (121), en T (81), en V (101) et/ou en Y.

5. Tube de sortie selon l'une des revendications précédentes, **caractérisé en ce que** le tube de blindage (12, 32, 62) est enveloppé dans une couche d'isolation de base (64) sans sa zone radiale extérieure.

6. Tube de sortie selon l'une des revendications précédentes, **caractérisé en ce que** la couche d'isolation (70) la plus à l'intérieur dans le sens radial est espacée du tube de blindage (12, 32, 62) ou de sa couche d'isolation de base (64) directement par les baguettes (66).

7. Tube de sortie selon l'une des revendications précédentes, **caractérisé en ce que** les baguettes (18, 36, 38, 40, 42, 44, 66, 68, 80, 100, 120) d'au moins une couche d'isolation (16, 48, 70, 78) disposées autour du tube de blindage (12, 32, 62) à un écart radial (22) sont reliées dans le sens de leur projection axiale, à chaque fois au niveau de leur pourtour extérieur dans le sens radial, avec plusieurs anneaux supports (50, 72, 130) respectivement espacés les uns des autres dans le sens axial, disposés transversalement par rapport au chemin (14, 34) curviligne et présentant une ouverture intérieure.

8. Tube de sortie selon la revendication 7, **caractérisé en ce qu'**au moins un anneau support (50, 72, 130) entoure avec son ouverture intérieure une couche d'isolation (70) intérieure dans le sens radial dans une liaison mécanique active.

9. Tube de sortie selon l'une des revendications 7 ou 8, **caractérisé en ce que** l'ouverture intérieure de l'anneau support (50, 72, 130) et/ou son pourtour extérieur dans le sens radial sont de forme dominante polygonale.

10. Tube de sortie selon l'une des revendications 7 à 9, **caractérisé en ce que** la section transversale d'au moins un anneau support (50, 72, 130), en plus de l'ouverture intérieure, présente d'autres évidements (74, 76).

11. Tube de sortie selon l'une des revendications 7 à 10, **caractérisé en ce que** l'anneau support (50, 72, 130) se compose au moins principalement de presspahn.

12. Tube de sortie selon l'une des revendications précédentes, **caractérisé en ce que** le matériau isolant en forme de bande se compose principalement d'un matériau à base de cellulose.

13. Tube de sortie selon l'une des revendications précédentes, **caractérisé en ce que** le matériau isolant en forme de bande est recouvert au moins sur un côté d'une couche d'adhésif.

14. Transformateur à huile comprenant au moins un tube de sortie selon l'une des revendications 1 à 13.

15. Procédé de fabrication d'un tube de sortie (10, 30, 60) dont certaines sections sont curvilignes pour transformateurs à haute tension selon les revendications 1 à 13, comprenant au moins les étapes suivantes :
* disposition de baguettes (18, 36, 38, 40, 42, 44, 66, 68, 80, 100, 120) flexibles au moins dans certaines sections (82, 102, 122) sur une trajectoire circulaire (24) autour d'un tube de blindage (12, 32, 62) isolé dont au moins certaines sections sont curvilignes, à chaque fois le long de sa projection axiale à un écart radial (22) de celui-ci,
* flexion en fonction du besoin des baguettes (18, 36, 38, 40, 42, 44, 66, 68, 80, 100, 120) conformément à la courbure (46) du tube de blindage (12, 32, 62),
* fixation des baguettes (18, 36, 38, 40, 42, 44, 66, 68, 80, 100, 120),
* enroulement d'un matériau isolant en forme de bande autour de l'arrangement de baguettes de manière à former une première couche d'isolation (70) qui entoure le tube de blindage (12, 32, 62) et est espacée (20) de celui-ci,
* emmanchement de plusieurs anneaux supports (50, 72, 130) au-dessus de la couche d'isolation (16, 48, 49, 70, 78) cylindrique creuse ainsi formée,
* espacement axial et fixation des anneaux supports (50, 72, 130),
* disposition de baguettes (18, 36, 38, 40, 42, 44, 66, 68, 80, 100, 120) flexibles dans certaines sections sur une trajectoire circulaire (24) autour du rayon extérieur des anneaux supports (50, 72, 130), à chaque fois le long de la projection axiale du tube de blindage (12, 32, 62) dont certaines sections sont curvilignes
* flexion en fonction du besoin des baguettes (18, 36, 38, 40, 42, 44, 66, 68, 80, 100, 120) conformément à la courbure (46) du tube de blindage (12, 32, 62),
* fixation des baguettes
* enroulement d'un matériau isolant en forme de bande autour de l'arrangement de baguettes de manière à former une deuxième couche d'isolation (78) qui entoure la première couche d'isolation et est espacée de celle-ci.
